# EUROPÄISCHE PATENTANMELDUNG

(11) **EP 3 447 411 A1**
(43) Veröffentlichungstag der Anmeldung: **27.02.2019**
(21) Anmeldenummer: 18189875.0
(22) Anmeldetag: 21.08.2018
(51) Int. Cl.: F25D 19/02, F25D 23/00, F25D 23/06, F25D 29/00

(54) **KÜHL- UND/ODER GEFRIERGERÄT**

(30) Priorität: 21.08.2017 DE 102017119051; 08.11.2017 DE 102017126057
(71) Anmelder: Liebherr-Hausgeräte Ochsenhausen GmbH, 88416 Ochsenhausen (DE)
(72) Erfinder: Friedmann, Volker, 88400 Biberach (DE); Schick, Michael, 88471 Baustetten (DE)
(74) Vertreter: Herrmann, Uwe

(57) **Zusammenfassung**

Die vorliegende Erfindung betrifft ein Kühl- und/oder Gefriergerät (10) mit einem Gerätegehäuse (10), in dem sich ein gekühlter Innenraum (20) befindet, sowie mit einem Kältemittelkreislauf (40, 60, 80) zur Kühlung des Innenraums (20), wobei Komponenten des Kältemittelkreislaufs (40, 60, 80) in einem Modul (100) angeordnet sind, und wobei der oder die Sensoren (30), die zum Betrieb des Kältemittelkreislaufs (40, 60, 80) benötigt werden, ausschließlich in dem Modul (100) angeordnet sind.

## Beschreibung

Die vorliegende Erfindung betrifft ein Kühl- und/oder Gefriergerät mit einem Gerätegehäuse, in dem sich ein gekühlter Innenraum befindet, sowie mit einem Kältemittelkreislauf zur Kühlung des Innenraums.

Bei aus dem Stand der Technik bekannten Kühl- bzw. Gefriergeräten sind im Inneren des gekühlten Innenraums Sensoren angeordnet, die z.B. die dort vorliegende Ist-Temperatur erfassen. Dabei sind die Sensoren so angeordnet, dass ein möglichst repräsentativer Wert für den zu messenden Parameter erfasst wird. Temperaturfühler werden z.B. bei Kühlgeräten im mittleren Bereich des Innenbehälters oder bei Gefriergeräten an der wärmsten zu erwartenden Stelle verbaut.

Die Zuleitungen zu den Sensoren verlaufen durch die Wärmeisolation des Gerätegehäuses, die üblicherweise als Ausschäumung ausgeführt ist.

Diese bekannte Anordnung der Sensoren liefert zwar genaue Messwerte, ist aber mit einem hohen konstruktiven Aufwand verbunden, weil Durchbrüche im Innenbehälter für die Durchführung der Leitungen zu den Sensoren vorgesehen werden müssen und weil zudem die Leitungen durch die Ausschäumung verlaufen, was den Schäumprozess verkompliziert.

Der vorliegenden Erfindung liegt daher die Aufgabe zugrunde, ein Kühl- und/oder Gefriergerät der eingangs genannten Art dahingehend weiterzubilden, dass dessen Aufbau hinsichtlich der Sensorik vereinfacht wird.

Diese Aufgabe wird durch ein Kühl- und/oder Gefriergerät mit den Merkmalen des Anspruchs 1 gelöst.

Danach ist vorgesehen, dass Komponenten des Kältemittelkreislaufs in einem Modul angeordnet sind, und dass Sensoren, die zum Betrieb des Kältemittelkreislaufs benötigt werden, ausschließlich in dem Modul angeordnet sind.

Erfindungsgemäß sind Komponenten des Kältemittelkreislaufs, vorzugsweise umfassend einen Kompressor, einen Verflüssiger, einen Ventilator, eine Drosseleinrichtung, wie z.B. eine Kapillare, und ein Verdampfer als Baugruppe, d.h. als Modul angeordnet, d.h. in Form einer einzigen Baugruppe.

Erfindungsgemäß ist des Weiteren vorgesehen, dass die zum Betrieb des Kältemittelkreislaufes benötigten Sensoren an dem Modul angeordnet sind. Somit sind nicht nur Komponenten des Kältemittelkreislaufs, sondern auch Sensoren in das Modul integriert. Dies vereinfacht die Bauweise des Gerätes, weil Durchbrüche am Innenbehälter oder eine Leitungsführung durch die Wärmeisolation entfallen.

Bei dem oder den zum Betrieb des Kältemittelkreislaufes benötigen Sensoren handelt es sich vorzugsweise um einen oder mehrere Temperaturfühler zur Erfassung eines Temperatur-Istwertes. Dieser Wert wird einer Regelungseinheit zur Regelung der Temperatur in dem gekühlten Innenraum zugeführt. Diese betreibt den Kompressor in Abhängigkeit der Abweichung zwischen Soll- und Istwert.

Vorzugsweise sind alle Komponenten des Kältemittelkreislaufs in dem Modul angeordnet. Dabei handelt es sich vorzugsweise um den Kompressor, den Verflüssiger, ein Drosselelement, wie z.B. eine Kapillare, und den Verdampfer. Die Erfindung ist jedoch nicht auf diese Art von Kältemittelkreisläufen beschränkt, sondern umfasst jede beliebige Art eines Kälteerzeugers, wie z.B. auch eine magnetische Kühlung. Der Begriff des "Kältemittelkreislaufs" ist entsprechend breit zu verstehen.

Bei dem Sensor kann es sich beispielsweise um einen Widerstandssensor, wie NTC, PTC oder PT100, um einen Halbleitersensor, um einen IC (Integrated Circuit) oder um einen Infrarot-Sensor handeln.

Der Sensor ist vorzugsweise derart ausgerichtet, dass er die Temperatur in dem gekühlten Innenraum und/oder die Temperatur wenigstens eines Einbauelementes, das sich in dem gekühlten Innenraum befindet, insbesondere eines Abstellbodens oder eines Türabstellers erfasst.

Dies gilt insbesondere für IR-Sensoren oder sonstige Sensoren, die die Temperatur an einem von dem Sensor entfernten Ort erfassen können.

Denkbar ist es, dass sämtliche Sensoren des Gerätes in dem Modul angeordnet sind. Dabei kann es sich außer um den oder die Temperaturfühler beispielsweise um Sensoren zur Erfassung der Luftfeuchtigkeit, um Sensoren zur Feststellung der Türposition, wie beispielsweise Näherungssensoren etc. handeln.

Vorteilhaft ist es, wenn ein Ventilator vorgesehen ist, der derart angeordnet ist, dass er Luft aus dem gekühlten Innenraum zu dem Sensor fördert.

Da der oder die Sensoren an dem Modul angeordnet sind, kann es notwendig sein, Luft, deren Temperatur, Feuchtigkeit etc. gemessen werden soll, zu dem Sensor zu fördern. Befindet sich das Modul beispielsweise im Bodenbereich des Gerätes bzw. des Innenbehälters, kann vorgesehen sein, dass Luft aus einem mittleren oder oberen Bereich des Innenbehälters zu dem Sensor gefördert wird, um einen Messwert für die Luft erfassen zu können.

Der Ventilator kann Bestandteil des Moduls sein oder gesondert von dem Modul angeordnet sein.

Es kann ein Ventilator vorgesehen sein, der derart angeordnet ist, dass er Luft durch oder über den Verdampfer des Kältemittelkreislaufs fördert, wobei der Sensor in Strömungsrichtung der Luft vorzugsweise vor dem Verdampfer und vor dem Ventilator oder zwischen dem Verdampfer und dem Ventilator angeordnet ist. Der Verdampfer und/oder der Sensor kann auf der Saugseite oder auf der Druckseite des Ventilators angeordnet sein.

Vorzugsweise ist das Modul im Bodenbereich des gekühlten Innenraums bzw. des Gerätegehäuses, d.h. des Korpus des Gerätes angeordnet.

Das Modul kann grundsätzlich einen ersten Abschnitt aufweisen, der sich innerhalb des gekühlten Innenraums befindet und einen zweiten Abschnitt aufweisen, der sich außerhalb des gekühlten Innenraums befindet. In dem ersten Abschnitt befindet sich z.B. der Verdampfer und in dem zweiten Abschnitt z.B. der Verflüssiger und/oder der Kompressor und/oder eine Tauwasserschale.

Das Modul kann derart ausgeführt sein, dass es von dem Gerät entnehmbar ist. Es kann beispielsweise einschiebbar und ausziehbar sein. Die Entnehmbarkeit ermöglicht im Servicefall einen besonders einfachen Zugang zu den Komponenten des Moduls.

Vorzugsweise sind keine Sensoren am Korpus, d.h. am Gerätegehäuse bzw. am Innenbehälter des Gerätes angeordnet, sondern alle Sensoren sind an dem Modul montiert. Dies kann entsprechend auch für sämtliche elektrische Komponenten des Gerätes gelten, wie z.B. die Steuerung, Bedien- und/oder Anzeigeelemente etc. Die vorliegende Erfindung betrifft des Weiteren ein Verfahren zum Betrieb eines Kühl- und/oder Gefriergerätes nach einem der vorhergehenden Ansprüche, wobei die Erfassung eines Messwertes mittels des Sensors derart erfolgt, dass ein Ventilator, der Luft zu dem Sensor fördert eine bestimmte Zeit betrieben wird, dann der Messwert ermittelt wird und sodann der Ventilator wieder ausgeschaltet wird.

Diese Messung kann wiederholt nach Ablauf einer bestimmten Zeit und/oder nach Eintritt eines bestimmten Ereignisses, insbesondere nach dem Öffnen oder Schließen der Tür oder eines sonstigen Verschlusselementes durchgeführt werden.

An dieser Stelle wird darauf hingewiesen, dass die Begriffe "ein" und "eine" nicht zwingend auf genau eines der Elemente verweisen, wenngleich dies eine mögliche Ausführung darstellt, sondern auch eine Mehrzahl der Elemente bezeichnen können. Ebenso schließt die Verwendung des Plurals auch das Vorhandensein des fraglichen Elementes in der Einzahl ein und umgekehrt umfasst der Singular auch mehrere der fraglichen Elemente.

Weitere Einzelheiten und Vorteile der Erfindung werden anhand eines in der Zeichnung dargestellten Ausführungsbeispiels näher erläutert.

Die einzige Zeichnung zeigt im Längsschnitt den unteren Bereich eines erfindungsgemäßen Kühl- und/oder Gefriergerätes mit dem dort angeordneten Modul.

Mit dem Bezugszeichen 10 ist der Korpus eines Kühl- oder Gefrierschrankes gezeigt, der zusammen mit einer schwenkbar am Korpus angeordneten Tür einen gekühlten Innenraum 20 begrenzt. Der Korpus 10, d.h. das Gerätegehäuse weist eine Rückwand R und eine Bodenwand B auf, wobei sich die Bodenwand B nicht über die gesamte Tiefe T des Gerätes erstreckt.

Das Bezugszeichen 100 kennzeichnet ein Modul, das sämtliche Komponenten des Kältemittelkreislaufes sowie alle elektrischen und elektronischen Komponenten einschließlich sämtlicher Sensoren des Gerätes aufweist. Der Korpus des Gerätes weist (abgesehen von dem Modul) keine elektrischen oder elektronischen Komponenten und keine Sensoren auf.

Das Modul umfasst einen ersten Abschnitt 101, der sich oberhalb der Bodenwand B und somit innerhalb des gekühlten Innenraums 20 befindet und einen zweiten Abschnitt 102, der sich unterhalb der Bodenwand B und somit außerhalb des gekühlten Innenraums 20 befindet.

Der Abschnitt 101 umfasst den Verdampfer 40 zur Kühlung des Innenraums 20 sowie einen Sensor 30, der als Temperaturfühler ausgeführt ist.

Der Abschnitt 102 umfasst den Kompressor 60, den Verflüssiger sowie eine Tauwasseraufnahme 80, in die über eine Leitung 70 vom Verdampfer 40 zu der Tauwasseraufnahme Wasser abgeleitet wird, das beim Abtauen des Gerätes bzw. des Verdampfers 40 entsteht.

Die Abschnitte 101 und 102 sind durch einen dritten Abschnitt 103 des Moduls miteinander verbunden, der sich frontseitig von der Bodenplatte B erstreckt und der wärmedämmende Eigenschaften aufweist. Dies gilt entsprechend für den bodenseitigen Bereich 101' des Abschnitts 101, der ebenfalls mit einer Wärmedämmung ausgeführt ist.

Die Leitung 70 verläuft von dem Verdampfer 40 und zwischen dem Boden B des Korpus und dem Abschnitt 103 zu der Tauwasseraufnahme 80.

Wie dies aus der Figur ersichtlich ist, befindet sich der Sensor 30 an dem Modul 100 und zwar in dem Abschnitt 101 auf dessen Oberseite.

Mit dem Bezugszeichen 50 ist ein Ventilator gekennzeichnet, der Bestandteil des Moduls sein kann oder auch fest in dem gekühlten Innenraum bzw. am Innenbehälter angeordnet sein kann.

Der Ventilator 50 saugt im Betrieb Luft über den Verdampfer 40. Der Sensor 30 ist in Strömungsrichtung der Luft vor dem Verdampfer 40 bzw. vor dem Verdampfergehäuse angeordnet. Durch den Ventilator wird dem Sensor 30 somit Luft aus einem Bereich oberhalb des Moduls zugeführt, so dass der Sensor 30 einen für den gekühlten Innenraum repräsentativen Temperaturwert ermittelt. Der Sensor 30 befindet sich somit im Zuluftstrom zum Verdampfer 40.

Zur Temperaturmessung wird der Ventilator 50 für eine bestimmte Zeitspanne eingeschaltet und dann der Temperaturwert gemessen.

Anschließend wird der Ventilator 50 wieder abgeschaltet. Diese Abfolge von Schritten wird in bestimmten Zeitabständen und/oder in Abhängigkeit bestimmter Ereignisse, wie z.B. nach einer Türöffnung durchgeführt.

Der auf diese Weise ermittelte Temperatur-Istwert wird mit einem Temperatur-Sollwert verglichen und basierend auf diesem Vergleich wird der Kompressor in Betrieb gesetzt oder gestoppt, um die Temperatur auf den Temperatur-Sollwert zu regeln.

Grundsätzlich können auch Sensoren verwendet werden, die die Temperatur in einem von dem Sensor beabstandeten Bereich erfassen, wie beispielsweise IR-Sensoren. Der IR-Sensor kann so ausgerichtet sein, dass der die mittlere Temperatur in dem gekühlten Innenraum oder die Temperatur eines in dem gekühlten Innenraum befindlichen Elementes, wie beispielsweise eines Ablagebodens erfasst.

Im Falle eines IR-Sensors oder eines sonstigen in einer Entfernung vom Sensor messenden Sensors ist ein Ventilator zur Zuführung von Luft zu dem Sensor nicht zwingend erforderlich.

Das Modul 100 ist entnehmbar ausgeführt und kann gemäß der Figur nach rechts ausgezogen werden und auf diese Weise von dem Korpus getrennt werden.

## Patentansprüche

1. Kühl- und/oder Gefriergerät mit einem Gerätegehäuse, in dem sich ein gekühlter Innenraum befindet, sowie mit einem Kältemittelkreislauf zur Kühlung des Innenraums, **dadurch gekennzeichnet, dass** Komponenten des Kältemittelkreislaufs in einem Modul angeordnet sind, und dass der oder die Sensoren, die zum Betrieb des Kältemittelkreislaufs benötigt werden, ausschließlich in dem Modul angeordnet sind.

2. Kühl- und/oder Gefriergerät nach Anspruch 1, **dadurch gekennzeichnet, dass** alle Komponenten des Kältemittelkreislaufs in dem Modul angeordnet sind.

3. Kühl- und/oder Gefriergerät nach Anspruch 1 oder 2, **dadurch gekennzeichnet, dass** es sich bei dem Sensor um einen Temperaturfühler handelt.

4. Kühl- und/oder Gefriergerät nach einem der vorhergehenden Ansprüche, **dadurch gekennzeichnet, dass** es sich bei dem Sensor um einen Widerstandssensor, wie NTC, PTC oder PT100, um einen Halbleitersensor, um einen IC oder um einen Infrarot-Sensor handelt.

5. Kühl- und/oder Gefriergerät nach einem der vorhergehenden Ansprüche **dadurch gekennzeichnet, dass** der Sensor derart ausgerichtet ist, dass er die Temperatur in dem gekühlten Innenraum und/oder die Temperatur wenigstens eines Einbauelementes, das sich in dem gekühlten Innenraum befindet, insbesondere eines Abstellbodens oder eines Türabstellers erfasst.

6. Kühl- und/oder Gefriergerät nach einem der vorhergehenden Ansprüche, **dadurch gekennzeichnet, dass** sämtliche Sensoren des Gerätes in dem Modul angeordnet sind.

7. Kühl- und/oder Gefriergerät nach einem der vorhergehenden Ansprüche, **dadurch gekennzeichnet, dass** ein Ventilator vorgesehen ist, der derart angeordnet ist, dass er Luft aus dem gekühlten Innenraum zu dem Sensor fördert.

8. Kühl- und/oder Gefriergerät nach einem der vorhergehenden Ansprüche, **dadurch gekennzeichnet, dass** ein Ventilator vorgesehen ist, der derart angeordnet ist, dass er Luft durch oder über den Verdampfer des Kältemittelkreislaufs fördert und dass der Sensor in Strömungsrichtung der Luft vor dem Verdampfer und vor dem Ventilator angeordnet ist.

9. Kühl- und/oder Gefriergerät nach einem der vorhergehenden Ansprüche, **dadurch gekennzeichnet, dass** der Verdampfer des Moduls im Bodenbereich des gekühlten Innenraums angeordnet ist und/oder dass das Modul von dem Gerät entnehmbar ist.

10. Verfahren zum Betrieb eines Kühl- und/oder Gefriergerät nach einem der vorhergehenden Ansprüche, **dadurch gekennzeichnet, dass** die Erfassung eines Messwertes mittels des Sensors derart erfolgt, dass ein Ventilator, der Luft zu dem Sensor fördert, für eine bestimmte Zeitspanne betrieben wird, dann der Messwert ermittelt wird und sodann der Ventilator wieder ausgeschaltet wird.

11. Verfahren nach Anspruch 10, **dadurch gekennzeichnet, dass** die Messung zyklisch nach Ablauf einer bestimmten Zeit und/oder nach Eintritt eines bestimmten Ereignisses, insbesondere nach dem Öffnen oder Schließen der Tür oder eines sonstigen Verschlusselementes durchgeführt wird.
